# EUROPÄISCHE PATENTSCHRIFT

(11) **EP 0 364 730 B1**
(45) Veröffentlichungstag und Bekanntmachung des Hinweises auf die Patenterteilung: **26.07.1995**
(21) Anmeldenummer: 89116792.6
(22) Anmeldetag: 11.09.1989
(51) Int. Cl.: B42D 15/00

(54) **Verfahren und Vorrichtung zum Herstellen eines Identifikationsdokuments in Buchform**
Method and device for manufacturing a book-shaped identification document
Procédé et dispositif de fabrication d'un document d'identification en forme de livre

(30) Priorität: 21.10.1988 DE 3835999
(43) Veröffentlichungstag der Anmeldung: 25.04.1990
(73) Patentinhaber: GAO Gesellschaft für Automation und Organisation mbH, 81307 München (DE)
(72) Erfinder: Devrient, Ludwig, D-8000 München 81 (DE)
(74) Vertreter: Klunker . Schmitt-Nilson . Hirsch

(56) Entgegenhaltungen:
- EP-A- 0 123 188
- DE-B- 2 907 004
- GB-A- 2 082 505
- US-A- 4 772 896

## Beschreibung

Die Erfindung betrifft ein Verfahren zum Herstellen eines Identifikationsdokuments in Buchform, z. B. eines Reisepasses und eine Vorrichtung zum Durchführen des Verfahrens.

Reisepässe haben meist die Form eines kleinen Büchleins, bestehend aus einem Leinen- oder Kunststoff-Einband und mehreren durchgehend aus Papier bestehenden Blättern. Zur Erhöhung der Fälschungssicherheit geht man in jüngster Zeit dazu über, zumindest die Seite des Passes, die die - fotografisch aufgebrachten - personenbezogenen Daten wie Name, Geburtstag, Foto, Unterschrift etc. enthält, mit einer transparenten Kunststoffolie zu versehen, so daß diese Daten nicht direkt zugänglich sind.

Zudem wird in der Oberfläche der auflaminierten Kunststoffolie ein Prägemuster eingeprägt und eine Wiederholung des Namens des Paßinhabers in Form einer mittels Laserstrahl hergestellten Gravur eingebracht. Weitere Seiten des Reisepasses enthalten z. B. mittels Matrixdrucker gedruckte Daten sowie eine gestanzte Registriernummer.

Diese Kunststoffbeschichtung des Datenblatts macht aber die Herstellung aufwendiger und führt insbesondere dazu, daß bereits personalisierte Dokumente z. B. wegen Fehler in der Laminierung oder Prägung in aufwendiger Weise nachproduziert werden müssen. Da erst nach dem fotografischen Aufbringen der personenbezogenen Daten (Name, Geburtsort und dergleichen) die Laminierung, das Prägen der Oberfläche des laminierten Datenblatts und das Gravieren des Namens im Bereich des Fotos mittels Laserstrahl erfolgen kann, müssen nämlich bei dieser Nachproduktion fehlerhafter Pässe diese persönlichen Daten wieder zur Verfügung gestellt werden. Erst abschließend kann dann das korrekt erstellte Datenblatt zusammen mit den weiteren aus Papier bestehenden Blättern und einem Einband aus Kunststoff, Leinen oder einem anderen Material in Buchform gebunden werden.

Beim Binden von Identifikationsdokumenten, bestehend aus mehreren Blättern, mit jeweils anderen personenbezogenen Daten ist des weiteren sicherzustellen, daß die von verschiedenen Arbeitsstationen kommenden Datenblätter für einen ganz bestimmten Reisepaß an der Bindestation korrekt zusammenlaufen. Diese Zuordnung ist umso schwerer zu kontrollieren, je umfangreicher die Vorarbeiten zum Erstellen der verschiedenen Datenblätter mit personenbezogenen Daten sind.

Aufgabe der Erfindung ist es, ein Verfahren zum Herstellen eines Identifikationsdokuments in Buchform anzugeben, wobei die Herstellung einfach und mit möglichst geringem Ausschuß durchführbar ist, das Problem der Zuordnung der zu einem Identifikationsdokument gehörigen Datenblätter praktisch nicht besteht und die personenbezogenen Daten wie Name, Foto, Unterschrift etc. in fälschungssicherer Form eingebracht werden können. Außerdem soll eine Vorrichtung zum Durchführen des Verfahrens angegeben werden.

Diese Aufgabe wird durch die Merkmale der unabhängigen Ansprüche gelöst.

Im Gegensatz zu dem oben beschriebenen, bekannten Verfahren, bei welchem die personenbezogenen Daten fotografisch aufgebracht werden, bevor das Datenblatt laminiert und dann mit anderen Blättern gebunden wird, wird erfindungsgemäß das Datenblatt zunächst mit der transparenten Kunststoffolie versehen, und erst danach werden die personenbezogenen Daten in das Datenblatt mittels eines Laserstrahls eingebrannt. Das Binden des laminierten Datenblatts mit den anderen, nichtkaschierten Blättern erfolgt vor den Einschreiben der personenbezogenen Daten.

Das erfindungsgemäße Verfahren gestattet also die Einbringung der personenbezogenen Daten in der bevorzugten Ausführungsform in den bereits vollständig fertiggestellten und bereits in Buchform gebundenen Paß. Die Paßfertigung, d. h. das Erstellen der einzelnen Blätter, die Laminierung, die Prägung und das Binden ist ein von der Paßpersonalisierung, d. h. Einbringung der personenbezogenen Daten, völlig entkoppelter Vorgang. Die Paßfertigung kann damit in den entsprechenden Spezialwerkstätten erfolgen mit entsprechender Endkontrolle, so daß zur Personalisierung nur qualitativ hochwertige Exemplare kommen. Die Paßpersonalisierung kann an einer beliebigen anderen Stelle, z. B. dezentral, in entsprechenden Personalisierungsstationen vorgenommen werden.

Bei dem erfindungsgemäßen Verfahren wird in vorteilhafter Weise von einer Erfindung, wie sie in der DE-PS 29 07 004 beschrieben ist, Gebrauch gemacht. In diesem Patent ist eine Ausweiskarte beschrieben, bei der die personenbezogene Information in das beidseitig mit Kunststoff beschichtete Papierinlett eingebrannt wird.

Durch diese Laserbeschriftung erhält das Datenblatt des erfindungsgemäß hergestellten Reisepasses eine hohe Fälschungssicherheit, da die eingeschriebenen oder eingebrannten Daten nicht nur im innenliegenden Papier- oder Kunststoffblatt aus PVC, Polyäthylen, Polycarbonat oder einem anderen Material visuell erkennbar vorliegen, sondern auch deckungsgleich in der darüberliegenden Kunststoffolie.

Bei entsprechender Wahl der Aufzeichnungsparameter können die Daten nämlich unter gleichzeitiger Ausbildung eines deckungsgleichen Oberflächenreliefs in der äußeren Kunststoffolie aufgezeichnet werden. Andererseits ist es aber auch möglich, lediglich eine Verfärbung in der transparenten Kunststoffolie zu bewirken, so daß die glatte Oberfläche erhalten bleibt. Die Laserstrahlaufzeichnung eignet sich damit auch für die Aufzeichnung der für die maschinelle Lesung vorgesehenen Datenzeilen.

Die Benutzung eines Laserstrahls zur Datenaufzeichnung gestattet es, weiterhin auch optisch variable Echtheitskennzeichen einzubringen, wie z. B. aus der DE-OS 35 36 740 und DE-OS 35 36 739 bekannt.

Damit weist dieses Dokument Elemente auf, die kopiertechnisch nicht reproduziert werden können.

Das erfindungsgemäße Verfahren gestattet das Herstellen eines noch nicht auf den Inhaber bezogenen Reisepasses und das endgültige Personalisieren des Passes nach dem Binden.

Da die Kunststofflaminierung vor dem Einschreiben der personenbezogenen Daten erfolgt, entfällt die Notwendigkeit, den ansonsten bei der nachträglichen Laminierung entstehenden Ausschuß nochmals gezielt nachzuproduzieren, d. h. den gesamten Personalisierungsvorgang einschließlich Datenbeschaffung etc. nochmals zu wiederholen.

Die neutralen kaschierten Datenblätter werden vorzugsweise bogenweise hergestellt, d. h. in Form von jeweils einer Vielzahl von Einzel-Datenblätter umfassenden Bogen, die nach Kaschierung und Prägung in die einzelnen Datenblätter geschnitten werden.

In einer besonders bevorzugten Ausführungsform sieht die Erfindung vor, daß außer dem mit der transparenten Kunststoffolie bedeckten Datenblatt auch noch die weiteren, gegebenenfalls nicht mit einer Kunststoffolie versehenen Blätter mit den entsprechenden, zum Teil ebenfalls personenbezogenen Daten mittels eines Laserstrahls beschriftet werden. Ein Laserstrahl kann nämlich auch dazu genutzt werden, die nicht mit einer transparenten Kunststoffolie versehenen weiteren Papier- oder Kunststoffblätter zu schwärzen und damit zu beschriften.

Hierzu ist es unter Umständen erforderlich, die Parameter, wie z. B. die Pulslänge, zu ändern oder auf eine zweite Laserquelle zurückzugreifen, die gegebenenfalls in einer anderen Betriebsart statt im Pulsbetrieb im kontinuierlichen Betrieb arbeitet. Andererseits können als weitere Datenblätter Papier- oder Kunststoffblätter verwendet werden, die aus einem auf den jeweils verwendeten Lasertyp abgestimmten, laserbeschriftbaren Material bestehen oder mit einer entsprechenden Oberflächenbeschichtung versehen sind. Die Oberflächenbeschichtung kann dabei ganzflächig oder auch nur auf die tatsächlich zu beschriftenden Bereiche begrenzt sein. Lasermarkierbare Beschichtungsmaterialien, die unter anderem in Form von Lack- oder Farbschichten auf dem zu beschriftenden Träger aufgebracht werden können, sind z. B. aus der EP-A 190 997 bekannt. Durch geeignete Einstellung der Intensität des Laserstrahls läßt sich darüber hinaus auch eine Lochung der Papierblätter erreichen. Demnach kann gemäß dem erfindungsgemäßen Verfahren sowohl auf die bisher zur Personalisierung notwendige Druckvorrichtung z. B. in Form eines Matrixdruckers als auch Stanzvorrichtungen verzichtet werden.

Wie oben erwähnt, lassen sich die Daten auf die nichtlaminierten Blätter entweder - wie üblich - z. B. mit einem Matrixdrucker aufdrucken oder aber mittels eines Laserstrahls. Bei Verwendung einer zweiten Druckvorrichtung zum Bedrucken des weiteren (nichtlaminierten) Datenblatts oder der weiteren Datenblätter wird vorzugsweise diese Druckvorrichtung ebenso wie die Laserstation an den gleichen Datenspeicher angeschlossen, in welchem die personenbezogenen Daten gespeichert sind. Damit ist eine wirtschaftlich und organisatorisch einfache Bereitstellung der Daten gegeben und es ist insbesondere gewährleistet, daß stets die jeweils zusammengehörigen Daten, d. h. die auf ein und denselben Paßinhaber bezogenen Daten, in die zu einem Paß gehörigen verschiedenen Datenblätter eingeschrieben werden. Zuordnungsprobleme können damit nicht entstehen.

Eine Variante der erfindungsgemäßen Vorrichtung enthält eine Dokumentfördereinrichtung, die die Laserstation, die Bindestation und gegebenenfalls weitere Zwischenstationen miteinander verbindet, wobei die Laminierstation jedoch unabhängig davon angeordnet ist.

Eine andere Variante einer erfindungsgemäßen Vorrichtung sieht die Laserstation unabhängig von der Kaschier- und auch unabhängig von der Bindestation vor. Der bereits fertig gebundene Paß wird hier zur Personalisierung durch eine geeignete Vorrichtung automatisch aufgeklappt, in dieser Form der Laserstation zugeführt und dort personalisiert und schließlich automatisch wieder zugeklappt. Vorrichtungen zum Aufklappen von Büchern sind bekannt (z. B. EP-PS 123 188). Alternativ können die Pässe auch nach dem Binden im aufgeklappten Zustand gestapelt werden, so daß sie aufgeklappt vom Stapel abgezogen und der Laserstation zur Beschriftung zugeführt werden. Mit einer relativ einfachen Vorrichtung können die Pässe anschließend zugeklappt werden.

Im folgenden werden Ausführungsbeispiele der Erfindung anhand der Zeichnung näher erläutert.

Es zeigen:
- Fig. 1: eine perspektivische Ansicht eines aufgeklappten Reisepasses,
- Fig. 2: eine Querschnittsansicht eines kaschierten Datenblatts für den Reisepaß nach Fig. 1,
- Fig. 3: ein Blockdiagramm einer Vorrichtung zum Herstellen von Reisepässen,
- Fig. 4: ein Blockdiagramm einer Vorrichtung zum Personalisieren von Reisepässen,
- Fig. 5: eine vereinfachte Teildarstellung einer Reisepaß-Fördereinrichtung,
- Fig. 6: ein Blockdiagramm einer Vorrichtung zum Personalisieren von Reisepässen,
- Fig. 7: eine vereinfachte Darstellung einer Vorrichtung zum Zuklappen geöffneter Reisepässe,
- Fig. 8: eine Draufsicht auf eine Transportbandanlage zum Transportieren aufgeklappter Reisepässe,
- Fig. 9: eine Skizze einer Vorrichtung zum Transportieren aufgeklappter Reisepässe und
- Fig. 10: eine Darstellung eines aufgeklappten Reisepasses mit herabhängendem kaschierten Datenblatt.

Fig. 1 zeigt einen Reisepaß 1, bestehend aus einem Kunststoff- oder Leinenumschlag mit einem vorderen Deckblatt 2a und einem hinteren Deckblatt 2b, einem ersten, beidseitig mit einer Kunststoffolie abgedeckten Datenblatt 3, einem zweiten Datenblatt 4, einem dritten Datenblatt 5 und einem Leerblatt 6. Die Blätter 4, 5 und 6 sowie gegebenenfalls weitere, nicht dargestellte, Leerblätter bestehen vorzugsweise aus Papier oder einem anderen Material mit einer Oberflächenbeschaffenheit, die spätere Eintragungen (Verlängerungen, Visa etc.) erlaubt.

Das Blatt 4 enthält auf der (in Fig. 1 verdeckten) Vorderseite Angaben über den Wohnort, die Körpergröße, die Augenfarbe und gegebenenfalls weitere Angaben über den Paßinhaber. Auf der Rückseite des Datenblatts 4 befinden sich Angaben über Kinder des Paßinhabers. An der Unterkante des Datenblatts 4 befindet sich eine eingestanzte Paßnummer.

Das in Fig. 2 im Querschnitt dargestellte Datenblatt 3 enthält zwei transparente Kunststoffolien 3a und 3b, zwischen denen ein mit einem Sicherheitsdruck und Wasserzeichen versehenes Papierinlett 3d eingeschlossen ist. Die Ränder der beiden Kunststoffolien 3a und 3b sind bei 3e verschweißt. Auf der Oberseite des Datenblatts 3 ist ein Prägemuster 3c angedeutet.

Auf der in Fig. 1 verdeckten Vorderseite des Datenblatts 3 sind die Paßnummer und die Bezeichnung für den ausstellenden Staat aufgedruckt.

Wie aus Fig. 1 ersichtlich, enthält die Rückseite des kaschierten Datenblatts 3 am äußeren Rand einen glatten Oberflächenbereich 30, der für die maschinenlesbaren Datenzeilen reserviert ist. Bei der Beschriftung dieses Datenfeldes wird die Laserstrahlintensität und gegebenenfalls weitere Parameter (Abtastgeschwindigkeit etc.) so gesteuert, daß nur eine Verfärbung im Innern des Datenblatts, also der Papier- und der Kunststoffschicht, erfolgt, während die äußere Kunststoffoberfläche unbeschädigt und damit glatt bleibt. Daran schließt sich ein Bereich mit einem der Erhöhung der Fälschungssicherheit dienenden Oberflächenrelief 31 an. In der linken oberen Ecke ("oben" ist der Bereich des Rückens des buchförmigen Reisepasses) befindet sich ein ebenfalls mit einem Laser aufgebrachtes Abbild des Paßinhabers 33. Unter dem Namen des Paßinhabers sind bei 35 Geburtsdatum und bei 36 der Geburtsort des Paßinhabers angegeben. Darunter befindet sich ein Bereich 37 für die Unterschrift des Paßinhabers, die, wie sämtliche anderen inhaberbezogenen Daten auf dem kaschierten Datenblatt 3, mittels Laserstrahl in das Papierinlett 3d eingebrannt ist (DE-PS 29 07 004). Das Format des Datenblatts ist so gewählt, daß es die Paßgröße etwas übersteigt und somit unter Ausbildung eines am Paßende wieder erscheinenden Randbereichs 38 in den Paß eingebunden werden kann. Durch das Einbrennen werden die Daten im Papierinlett sichtbar, und außerdem verändert sich bei entsprechender Wahl der Aufzeichnungsparameter die Oberflächenstruktur der darüberliegenden Kunststofffolie unter Bildung eines Reliefs, das deckungsgleich mit den eingebrannten Bereichen im Papierinlett ist.

Das Abbild des Paßinhabers und die Unterschrift werden bei der Aufnahme der Personaldaten z. B. über eine Videokamera erfaßt und in einer für die Wiedergabe mittels des Lasers geeigneten Form elektronisch aufbereitet.

Fig. 3 zeigt eine erste Ausführungsform einer Vorrichtung zur Herstellung des in Fig. 1 dargestellten Reisepasses. Von einem Stapel werden noch nicht laminierte Papierblätter in Pfeilrichtung abgezogen und einer Laminierstation S1 zugeleitet. Dort werden die opaken Papierblätter beidseitig mit einer transparenten Kunststoffolie (z. B. PVC) laminiert und dann einer Prägestation S2 zugeführt. In dieser Prägestation wird z. B. ein Emblem oder ein Logo in die Kunststoffoberfläche eingeprägt. Zudem kann auch der Bereich 31 der Rückseite des Datenblatts 3 mit einem Reliefmuster versehen werden.

Dann werden die soweit vorbereiteten Datenblätter zwischengelagert und vor der weiteren Bearbeitung auf gute Qualität des Prägemusters und der Laminierung geprüft.

Die folgenden Herstellungsschritte entsprechen nicht denen der Erfindung gemäß Anspruch 1. Das folgende gilt nur zur Beschreibung der einzelnen Bearbeitungsstationen, die auch für die Erfindung gemäß Anspruch 1 wesentlich sind.

Die geprüften laminierten und mit Prägemustern versehenen Datenblätter werden dann einer Personalisierungseinrichtung S4 zugeführt. Die Personalisierungseinrichtung S4 enthält eine Laserstation S41 und eine Druckvorrichtung in Form eines Matrix-, Thermotransfer-, Ink-Jet-Druckers S42. An die Personalisierungseinrichtung S4 ist eine Datenverarbeitungsanlage mit einem Datenspeicher D angeschlossen, der die personenbezogenen Daten für die verschiedenen Datenblätter 3, 4 etc. enthält. Von einem Vorratsstapel 4 werden dem Drucker S42 nichtlaminierte Datenblätter 4 zugeführt. Der Drucker druckt die Daten anhand der jeweiligen Datensätze, die in dem Datenspeicher D gespeichert sind. Gleichzeitig mit dem Bedrucken der Datenblätter 4 wird auch das zu dem gleichen Paß gehörige laminierte Datenblatt 3 in der Laserstation S41 beschriftet. Wenn in dem Datenspeicher jeweils die Daten eines Paßinhabers als Datensatz gespeichert werden, wird jeweils ein Datensatz dem Drucker S42 und der Laserstation S41 zugeführt. Damit ist die Zuordnung der zu einem Paß gehörigen Datenblätter 3 und 4 gewährleistet.

An den Drucker S42 schließt sich eine Stanzstation S5 an. Dieser Stanzstation S5 werden auch zu stanzende Datenblätter 5 zugeführt. Die gestanzten Datenblätter 4 und 5 werden ebenso wie die mittels Laserstrahl beschriebenen Datenblätter 3 und Leerblätter 6 einer Bindestation S6 zugeführt, wo die Blätter 3, 4, 5 und 6 mit jeweils einem Leinen-Umschlag 2 zu Buchform gebunden werden.

Bei der Erfindung erfolgt das Einschreiben von Daten in das Datenblatt 3 und gegebenenfalls auch das Bedrucken des Datenblatts 4, nachdem der Reisepaß bereits fertig gebunden ist.

Fig. 4 zeigt einen Stapel mit gebundenen, jedoch noch nicht personalisierten Reisepässen 1′. Die zugeklappten Reisepässe 1′ werden über eine Fördereinrichtung einer Aufklappvorrichtung A zugeführt. An die Aufklappvorrichtung A schließt eine Laser/Drucker-Station S4′ an. Dort wird die Information in die Datenblätter 3 und 4 mittels Laserstrahl eingeschrieben. Die Station S4′ kann getrennt eine Laservorrichtung und einen Matrixdrucker enthalten. Vorzugsweise enthält die Station S4′ aber nur eine Lasereinrichtung, mit der sowohl das laminierte Datenblatt 3 als auch das nichtlaminierte Datenblatt 4 beschrieben werden kann.

An die Station S4′ schließt sich eine Schließ- oder Zuklappvorrichtung S an. Die fertigen Reisepässe 1 werden nach dem Zuklappen gestapelt.

Fig. 5 zeigt schematisch einen Teil einer Anlage, in der die noch nicht personalisierten Reisepässe aufgeklappt und im aufgeklappten Zustand einzeln abgefördert werden. Zum Aufklappen der Reisepässe und zur Freilegung der zu beschriftenden Seiten können Vorrichtungen und Verfahren Anwendung finden, wie sie z. B. aus der EP-PS 129 188 bekannt sind.

Fig. 6 zeigt eine gegenüber der Ausführungsform nach Fig. 4 abgewandelte Ausführungsform. Die zugeklappten, noch nicht personalisierten Reisepässe 1′ werden einer Aufklapp-Seitenwechselstation SW zugeführt. An diese Station ist eine Laserstation S4′ angeschlossen, in der sämtliche zu bedruckenden Seiten mittels Laserstrahl bedruckt werden. Wenn ein Blatt fertig beschriftet ist, wird der aufgeklappte Reisepaß der Station S4 zugeführt, und nach dem Umblättern wird das nächste Datenblatt in der Laserstation beschrieben. Der fertig personalisierte Reisepaß wird in einer Schließstation zugeklappt und gestapelt.

Fig. 7 zeigt eine einfache Vorrichtung zum Zuklappen eines fertig personalisierten Reisepasses.

Der Reisepaß wird von einer nicht dargestellten Fördereinrichtung auf die Mitte eines durch zwei schwenkbare Klappen gebildeten Tisches transportiert, so daß sich der Rücken des buchförmigen Reisepasses etwa im Bereich des zwischen den Klappen gebildeten Schlitzes befindet. Durch Verschwenken der beiden Klappen 50a und 50b nach unten in die gestrichelt dargestellte Lage fällt der Reisepaß in Pfeilrichtung nach unten und wird dabei zugeklappt. Der zugeklappte Paß gelangt zwischen zwei Förderbänder 51a und 51b und wird von diesen einem nicht dargestellten Stapel zugeführt.

Zum Transportieren des aufgeklappten Reisepasses empfiehlt sich eine Bandfördereinrichtung, in der der aufgeklappte Reisepaß z. B. zwischen einem unteren Band 53 und zwei oberen Bändern 51 und 52 gehalten wird. Durch die auf beiden Seiten an dem aufgeklappten Reisepaß anliegenden Bänder wird verhindert, daß sich die Blätter des Passes bewegen. In der Laserstation wird durch diese oder eine andere Art der Halterung der Reisepässe erreicht, daß das jeweilige Datenblatt eine vorgeschriebene Lage und Entfernung zur Laservorrichtung einnimmt.

Nach Fig. 9 wird ein Reisepaß 1′ aufgeklappt auf einer Unterlage transportiert, während das hochstehende kaschierte Datenblatt 3 von zwei Rollen 61 und 62, die eine vertikale Achse aufweisen, angetrieben wird. Der Reisepaß bewegt sich senkrecht zur Zeichenebene. Durch eine solche Transporteinrichtung wird das Datenblatt 3 in einer für die Beschriftung geeigneten Lage transportiert und gehalten. Bei dieser Ausführungsform können gegebenenfalls auch Vor- und Rückseite ohne Umblättern des Datenblattes beschriftet werden.

Man kann den Reisepaß 1′ auch gemäß Fig. 10 in einem Zustand transportieren, in welchem das laminierte Datenblatt 3 beidseitig freiliegt und z. B. nach unten hängt, während die übrigen Blätter weit nach oben geklappt sind. In dieser Form sind ebenfalls Vor- und Rückseite ohne mechanische Zwischenschritte für eine Beschriftung zugängig.

## Patentansprüche

1. Verfahren zum Herstellen eines Identifikationsdokuments (1') in Buchform, z. B. eines Reisepasses, welches wenigstens ein erstes Datenblatt (3) sowie wenigstens ein zweites beschreib- und/oder bedruckbares Datenblatt (4, 5, 6) aufweist, wobei das erste Datenblatt (3) aus opakem Papier oder Kunststoff besteht und zumindest einseitig mit einer transparenten Beschichtung versehen ist, welche zumindest die auf dem ersten Datenblatt (3) befindlichen personenbezogenen Daten (33, 35, 36, 37) abdeckt, dadurch **gekennzeichnet,** daß
- das erste Datenblatt (3) mit einer transparenten Kunststoffolie (3a, 3b) versehen wird,
- wenigstens das erste und zweite Datenblatt (3, 4, 5, 6) in Buchform gebunden werden und
- anschließend wenigstens ein Teil der personenbezogenen Daten (33, 35, 36, 37) mit einem Laserstrahl in das erste Datenblatt (3) eingeschrieben wird.

2. Verfahren nach Anspruch 1, dadurch **gekennzeichnet,** daß wenigstens ein Teil der personenbezogenen Daten (33, 35, 36, 37) in das zweite Datenblatt (4, 5, 6) eingeschrieben wird.

3. Verfahren nach Anspruch 1 oder 2, dadurch **gekennzeichnet,** daß das zweite Datenblatt (4, 5, 6) ebenfalls mit einem Laserstrahl beschriftet wird.

4. Verfahren nach wenigstens einem der Ansprüche 1 - 3, dadurch **gekennzeichnet,** daß für die Beschriftung des ersten und des zweiten Datenblatt (3, 4, 5, 6) der gleiche Laserstrahl benutzt wird.

5. Verfahren nach wenigstens einem der Ansprüche 1 - 3, dadurch **gekennzeichnet,** daß für die Beschriftung des ersten und zweiten Datenblatts (3, 4, 5, 6) bezüglich der Leistung und/oder Betriebsweise unterschiedliche Laserstrahlen benutzt werden.

6. Verfahren nach Anspruch 1 oder 2, dadurch **gekennzeichnet,** daß das zweite Datenblatt (4, 5, 6) in einer Druckstation mit den personenbezogenen Daten bedruckt wird.

7. Vorrichtung zur Herstellung eines Identifikationsdokuments (1') in Buchform, z. B. eines Reisepasses, welches wenigstens ein erstes Datenblatt (3) sowie wenigstens ein zweites beschreib- und/oder bedruckbares Datenblatt (4, 5, 6) aufweist, wobei das erste Datenblatt (3) aus opakem Papier oder Kunststoff besteht und zumindest einseitig mit einer transparenten Beschichtung bedeckt ist, welche zumindest die auf dem ersten Datenblatt (3) befindlichen personenbezogenen Daten (33, 35, 36, 37) abdeckt, dadurch **gekennzeichnet,** daß diese Vorrichtung folgende Stationen umfaßt:
- eine Laminierstation (S1) in der das erste Datenblatt (3) mit einer transparenten Kunststoffolie (3a, 3b) versehen wird,
- eine Bindestation (S6) in der wenigstens das erste und zweite Datenblatt (3, 4, 5, 6) des Dokuments (1') in Buchform gebunden werden,
- eine Beschriftungsstation (S4'), die wenigstens eine Laserstation umfaßt, in der wenigstens ein Teil der personenenbezogenen Daten (33, 35, 37) in das erste Datenblatt (3) und gegebenfalls wenigstens ein Teil der personenbezogenen Daten (33, 35, 36, 37) in das zweite Datenblatt (4, 5, 6) eingebracht wird, nach dem wenigstens das erste und zweite Datenblatt in Buchform gebunden werden.

8. Vorrichtung nach Anspruch 7, dadurch **gekennzeichnet,** daß die Beschriftungsstation (S4') eine zweite Laserstation umfaßt, welche sich beispielsweise hinsichtlich Leistung und/oder Betriebsweise von der ersten unterscheidet und in welcher das zweite Datenblatt (4, 5, 6) beschriftet wird.

9. Vorrichtung nach Anspruch 7, dadurch **gekennzeichnet,** daß die Beschriftungsstation (S4') zusätzlich einen Drucker zum Bedrucken wenigstens des zweiten Datenblatts (4, 5, 6) umfaßt.

10. Vorrichtung nach Anspruch 9, dadurch **gekennzeichnet,** daß der Drucker an einen die personenbezogenen Daten (33, 35, 36, 37) speichernden Datenspeicher (D) angeschlossen ist.

11. Vorrichtung nach wenigstens einem der Ansprüche 7 - 10, dadurch **gekennzeichnet,** daß die Laserstation bzw. die Laserstationen an einen Datenspeicher (D) angeschlossen ist, der die personenbezogenen Daten (33, 35, 36, 37) enthalt.

12. Vorrichtung nach wenigstens einem der Ansprüche 7 - 11, dadurch **gekennzeichnet,** daß eine Stanzvorrichtung (S 5) zum Einstanzen von Daten in zumindest eines der Datenblätter (3, 4, 5, 6) vorgesehen ist.

13. Vorrichtung nach wenigstens einem der Ansprüche 7 - 12, dadurch **gekennzeichnet,** daß die Beschriftungsstation (S4') die Bindestation (S6) und gegebenenfalls weitere Zwischenstationen mit einer Dokumentenfördereinrichtung verbunden und unabhängig von der Laminierstation (S1) ausgebildet oder angeordnet sind.

14. Vorrichtung nach einem der Ansprüche 7 - 13, dadurch **gekennzeichnet,** daß der Laminierstation (S1) eine Prägestation (S 2) nachgeordnet ist, in der zumindest eine Seite des ersten Datenblatts (3) mit einem Oberflächenrelief (3c) versehen wird.

15. Vorrichtung nach einem der Ansprüche 7 - 14, dadurch **gekennzeichnet,** daß die Beschriftungsstation (S4') unabhängig von der Laminierstation (S1) und auch unabhängig von der Bindestation (S6) angeordnet ist und daß der Beschriftungsstation (S4') eine Aufklappvorrichtung (A) zum Öffnen des gebundenen Dokuments (1') und Freilegen der zu beschriftenden Seite (3, 4, 5, 6) Vorgeschaltet und eine Zuklappvorrichtung (S) nachgeschaltet ist.

16. Vorrichtung nach Anspruch 15, dadurch **gekennzeichnet,** daß die Aufklappvorrichtung (A) und die Zuklappvorrichtung (S) zu einer als Seitenwechselstation ausgebildeten Einheit (SW) zusammengefaßt sind.

17. Identifikationsdokument (1') in Buchform z B. ein Reisepaß, welches wenigstens ein erstes Datenblatt (3) sowie wenigstens ein zweites beschreib- und/oder bedruckbares Datenblatt (4, 5, 6) aufweist, wobei das erste Datenblatt (3) aus opakem Papier oder Kunststoff besteht und zumindest einseitig mit einer transparenten Kunststoffolie bedeckt ist, welche zumindest die auf dem Datenblatt (3) befindlichen personenbezogenen Daten (33, 35, 36, 37) abdeckt, dadurch **gekennzeichnet,** daß die in das erste Datenblatt (3) eingeschriebenen personenbezogenen Daten (33, 35, 36, 37) in Form von visuell erkennbaren lokalen Verfärbungen vorliegen, die durch entsprechend gesteuerte Laserbestrahlung entstanden sind.

18. Identifikationsdokument (1') nach Anspruch 17, dadurch **gekennzeichnet,** daß das zweite Datenblatt (4, 5, 6) ebenfalls mit personenbezogenen Daten (33, 35, 36, 37) versehen ist.

19. Identifikationsdokument (1') nach Anspruch 15 oder 16, dadurch **gekennzeichnet,** daß das zweite Datenblatt (4, 5, 6) aus einem laserbeschriftbaren Material besteht oder eine laserbeschriftbare Oberflächenbeschichtung aufweist, und daß die personenbezogenen Daten (33, 35, 36, 37) ebenfalls in Form von visuell erkennbaren, lokalen Verfärbungen vorliegen, die durch entsprechend gesteuerte Laserbestrahlung entstanden sind.

## Claims

1. A method for producing an identification document (1') in book form, e.g. a passport, having at least a first data sheet (3) and at least a second writable and/or printable data sheet (4, 5, 6), said first data sheet (3) consisting of opaque paper or plastic and being provided at least on one side with a transparent coating which covers at least the personal data (33, 35, 36, 37) located on said first data sheet (3), characterized in that
said first data sheet (3) is provided with a transparent plastic film (3a, 3b),
at least said first and second data sheets (3, 4, 5, 6) are bound into book form, and
at least a portion of said personal data (33, 35, 36, 37) is then inscribed into said first data sheet (3) with a laser beam.

2. The method of claim 1, characterized in that at least a portion of said personal data (33, 35, 36, 37) is inscribed into said second data sheet (4, 5, 6).

3. The method of claim 1 or 2, characterized in that said second data sheet (4, 5, 6) is likewise inscribed with a laser beam.

4. The method of at least one of claims 1 to 3, characterized in that the same laser beam is used to inscribe said first and second data sheets (3, 4, 5, 6).

5. The method of at least one of claims 1 to 3, characterized in that laser beams with different power and/or modes are used to inscribe said first and second data sheets (3, 4, 5, 6).

6. The method of claim 1 or 2, characterized in that said second data sheet (4, 5, 6) is printed with said personal data in a printing unit.

7. An apparatus for producing an identification document (1') in book form, e.g. a passport, having at least a first data sheet (3) and at least a second writable and/or printable data sheet (4, 5, 6), said first data sheet (3) consisting of opaque paper or plastic and being covered at least on one side with a transparent coating which covers at least the personal data (33, 35, 36, 37) located on said first data sheet (3), characterized in that this apparatus includes the following units:
a laminating unit (S1) in which said first data sheet (3) is provided with a transparent plastic film (3a, 3b),
a binding unit (S6) in which at least said first and second data sheets (3, 4, 5, 6) of said document (1') are bound into book form,
a writing unit (S4') including at least one laser unit in which at least one portion of said personal data (33, 35, 37) is inscribed into said first data sheet (3) and optionally at least one portion of said personal data (33, 35, 36, 37) is inscribed into said second data sheet (4, 5, 6), after at least said first and second data sheets have been bound into book form.

8. The apparatus of claim 7, characterized in that said writing unit (S4') includes a second laser unit which differs from the first for example in terms of power and/or mode and in which said second data sheet (4, 5, 6) is inscribed.

9. The apparatus of claim 7, characterized in that said writing unit (S4') additionally includes a printer for printing at least said second data sheet (4, 5, 6).

10. The apparatus of claim 9, characterized in that said printer is connected to a data memory (D) storing said personal data (33, 35, 36, 37).

11. The apparatus of at least one of claims 7 to 10, characterized in that said laser unit or laser units are connected to a data memory (D) containing said personal data (33, 35, 36, 37).

12. The apparatus of at least one of claims 7 to 11, characterized in that a punching device (S5) is provided for punching data into at least one of said data sheets (3, 4, 5, 6).

13. The apparatus of at least one of claims 7 to 12, characterized in that said writing unit (S4'), said binding unit (S6) and optionally other intermediate units are connected to a document conveying device and designed or disposed so to be independent of said laminating unit (S1).

14. The apparatus of any of claims 7 to 13, characterized in that said laminating unit (S1) is followed by an embossing unit (S2) in which at least one side of said first data sheet (3) is provided with a surface relief (3c).

15. The apparatus of any claims 7 to 14, characterized in that said writing unit (S4') is disposed independently of said laminating unit (S1) and also independently of said binding unit (S6), and said writing unit (S4') is preceded by an opening device (A) for opening the bound document (1') and exposing the page (3, 4, 5, 6) to be inscribed, and is followed by a closing device (S).

16. The apparatus of claim 15, characterized in that said opening device (A) and said closing device (S) are combined into a unit (SW) designed as a page turning unit.

17. An identification document (1') in book form, e.g. a passport, having at least a first data sheet (3) and at least a second writable and/or printable data sheet (4, 5, 6), said first data sheet (3) consisting of opaque paper or plastic and being covered at least on one side with a transparent plastic film which covers at least the personal data (33, 35, 36, 37) located on said data sheet (3), characterized in that said personal data (33, 35, 36, 37) inscribed in said first data sheet (3) are present in the form of visually recognizable local discolorations resulting from accordingly controlled laser radiation.

18. The identification document (1') of claim 17, characterized in that said second data sheet (4, 5, 6) is likewise provided with personal data (33, 35, 36, 37).

19. The identification document (1') of claim 15 or 16, characterized in that said second data sheet (4, 5, 6) consists of a laser-writable material or a laser-writable surface coating, and said personal data (33, 35, 36, 37) are likewise present in the form of visually recognizable local discolorations resulting from accordingly controlled laser radiation.

## Revendications

1. Procédé de fabrication d'un document d'identification (1') sous forme de livre ou de carnet, par exemple d'un passeport, qui comprend au moins une première feuille de données (3) ainsi qu'au moins une deuxième feuille de données (4, 5, 6) écrite et/ou susceptible d'être écrite ou imprimée, dans lequel la première feuille de données (3) se compose de papier ou de matière plastique opaque et qui est munie au moins sur une face d'un revêtement transparent, qui recouvre au moins les données (33, 35, 36, 37), personnelles ou concernant une ou plusieurs personnes, se trouvant sur la première feuille de données (3), caractérisé en ce que:
- la première feuille de données (3) est munie d'une feuille de matière plastique transparente (3a, 3b);
- au moins la première et la deuxième feuilles de donnée (3, 4, 5, 6) sont reliées sous forme de livre; et
- ensuite, au moins une partie des données (33, 35, 36, 37), personnelles ou concernant une ou plusieurs personnes, sont inscrites par un rayon laser sur ou dans la première feuille de données (3).

2. Procédé selon la revendication 1, caractérisé en ce qu'au moins une partie des données (33, 35, 36, 37), personnelles ou concernant une ou plusieurs personnes, sont inscrites dans ou sur la deuxième feuille de données (4, 5, 6).

3. Procédé selon la revendication 1 ou 2, caractérisé en ce que la deuxième feuille de données (4, 5, 6) est également munie d'inscriptions réalisées à l'aide d'un rayon laser.

4. Procédé selon au moins l'une des revendications 1 à 3, caractérisé en ce qu'on utilise le même rayon laser pour réaliser les inscriptions de la première et de la deuxième feuilles de données (3, 4, 5, 6).

5. Procédé selon au moins une des revendications 1 à 3, caractérisé en ce que pour réaliser les inscriptions de la première et de la deuxième feuilles de données (3, 4, 5, 6), on utilise deux rayons lasers différents en ce qui concerne la puissance et/ou le mode de fonctionnement.

6. Procédé selon la revendication 1 ou 2, caractérisé en ce qu'on imprime les données personnelles ou concernant une ou plusieurs personnes sur la deuxième feuille de données (4, 5, 6) à un poste d'impression.

7. Dispositif de fabrication d'un document d'identification (1') sous forme de livre ou de carnet, par exemple d'un passeport, qui comprend au moins une première feuille de données (3) ainsi qu'au moins une deuxième feuille de données (4, 5, 6) écrite et/ou susceptible d'être écrite ou imprimée, dans lequel la première feuille de données (3) se compose de papier ou de matière plastique opaque et qui est recouverte au moins sur une face d'un revêtement transparent, qui recouvre au moins les données (33, 35, 36, 37), personnelles ou concernant une ou plusieurs personnes, et se trouvant sur la première feuille de données (3), caractérisé en ce que ce dispositif comporte les postes suivants:
- un poste de stratification (S1) dans lequel la première feuille de données (3) est munie d'une feuille de matière plastique transparente (3a, 3b);
- un poste de reliure (S6) dans lquel au moins la première et la deuxième feuilles de données (3, 4, 5, 6) du document (1') sont reliées sous forme de livre; et
- un poste d'écriture (S4') qui comporte au moins un poste laser, dans lequel au moins une partie des données (33, 35, 36, 37), personnelles ou concernant une ou plusieurs personnes, sont introduites dans ou sur la première feuille de données (3) et, le cas échéant, au moins une partie des données (33, 35, 36, 37) , personnelles ou concernant une ou plusieurs personnes, sont introduites dans la deuxième feuille de données (4, 5, 6), au moins la première et la deuxième feuilles de données étant ensuite reliées sous forme de livre.

8. Dispositif selon la revendication 7, caractérisé en ce que le poste d'écriture (S4') comporte une deuxième poste de laser, qui diffère du premier, par exemple en ce qui concerne la puissance et/ou le mode de fonctionnement, et dans lquel on écrit la deuxième feuille de données (4, 5, 6).

9. Dispositif selon la revendication 7, caractérisé en ce que le poste d'écriture (S4') comporte de façon supplémentaire une imprimante pour imprimer au moins la deuxième feuille de données (4, 5, 6).

10. Dispositif selon la revendication 9, caractérisé en ce que l'imprimante est reliée à au moins une mémoire de données (D) mettant en mémoire les données (33, 35, 36, 37), personnelles ou concernant une plusieurs personnes.

11. Dispositif selon au moins l'une des revendications 7 à 10, caractérisé en ce que le ou les poste(s) laser sont relié(s) à une mémoire de données (D) qui contient les données (33, 35, 36, 37), personnelles concernant une ou plusieurs personnes.

12. Dispositif selon au moins l'une des revendications 7 à 11, caractérisé en ce qu'il comporte un organe de poinçonnage (S5) pour poinçonner des données dans au moins l'une des feuilles de données (3, 4, 5, 6).

13. Dispositif selon au moins l'une des revendications 7 à 12, caractérisé en ce que le poste d'écriture (S4'), le poste de reliure (S6) et, le cas échéant, d'autres postes intermédiaires, sont reliées à un organe de transport de documents et sont réalisées ou disposées indépendamment du poste de stratification (S1).

14. Dispositif selon l'une des revendications 7 à 13, caractérisé en ce que, à l'aval du poste de stratification (S1) est disposé un poste d'empreinte dans lequel au poins une page de la première feuille de données (3) est munie d'un relief de surface (3c)

15. Dispositif selon l'une des revendications 7 à 13, caractérisé en ce que le poste d'écriture (S4') est disposé indépendamment du poste de stratification (S1) et également indépendamment du poste de reliure (S6), et en ce que le poste d'écriture (S4') est montée en aval d'un organe d'ouverture à charnière (A) pour ouvrir le document relié (1') et libérer la page à écrire (3, 4, 5, 6) et d'un organe de fermeture à charnière (S).

16. Dispositif selon la revendication 15, caractérisé en ce que l'organe d'ouverture à charnière (A) et l'organe de fermeture à charnière (S) sont assemblés à une unité (SW) réalisée sous la forme d'un poste de changement de page.

17. Document d'identification (1') sous forme de livre ou de livret, par exemple d'un passeport, qui comprend au moins une première feuille de données (3), ainsi qu'au moins une deuxième feuille de données (4, 5, 6) écrite et/ou susceptible d'être écrite ou imprimée, dans lequel la première feuille de données (3) se compose de papier ou de matière plastique opaque et qui est recouverte au moins sur une face d'une feuille de matière plastique transparente, qui recouvre au moins les données (33, 35, 36, 37), personnelles ou concernant une ou plusieurs personnes, et se trouvant sur la feuille de données (3), caractérisé en ce que les données (33, 35, 36, 37), personnelles ou concernant une ou plusieurs personnes et écrites dans ou sur la première feuille de données (3) apparaissent sous forme de colorations locales reconnaissables visuellement et qui sont réalisées par rayonnement laser contrôlé de façon correspondante.

18. Document d'identification (1') selon la revendication 17, caractérisé en ce que la deuxième feuille de données (4, 5, 6) est également munie de données (33, 35, 36, 37), personnelles ou concernant une ou plusieurs personnes.

19. Document d'identification (1') selon la revendication 15 ou 16, caractérisé en ce que la deuxième feuille de données (4, 5, 6) se compose d'un matériau apte à recevoir une écriture laser ou d'un revêtement de surface apte à recevoir une écriture laser, et en ce que les données (33, 35, 36, 37), personnelles ou concernant une ou plusieurs personnes apparaissent également sous forme de colorations locales, reconnaissables visuellement et qui sont réalisées par rayonnement laser contrôlé de façon correspondante.
